# EUROPÄISCHE PATENTSCHRIFT

(11) **EP 0 465 796 B1**
(45) Veröffentlichungstag und Bekanntmachung des Hinweises auf die Patenterteilung: **16.02.1994**
(21) Anmeldenummer: 91107709.7
(22) Anmeldetag: 13.05.1991
(51) Int. Cl.: F04B 1/30

(54) **Axialkolbenmaschine in Schrägachsen-Bauweise**
Axial piston machine of the slant axis type
Machine à piston du type à axe incliné

(30) Priorität: 13.07.1990 DE 4022301
(43) Veröffentlichungstag der Anmeldung: 15.01.1992
(73) Patentinhaber: BRUENINGHAUS HYDRAULIK GmbH, 72160 Horb (DE)
(72) Erfinder: Bernhard, Edmund, W-7407 Rottenburg 16 (DE)
(74) Vertreter: Körber, Wolfhart, Dr.rer.nat.

(56) Entgegenhaltungen:
- DE-A- 1 943 356
- DE-A- 2 313 575
- GB-A- 1 002 332

## Beschreibung

Die Erfindung betrifft eine Axialkolbenmaschine in Schrägachsen-Bauweise nach den Merkmalen des Oberbegriffs des Patentanspruchs 1.

Bei derartigen Axialkolbenmaschinen, wie sie beispielsweise aus der DE-PS 23 13 575 bekannt sind, ist es vornehmlich für die Steuerung und Regelung ihres Verdängungsvolumens erforderlich, den jeweiligen Schwenkwinkel der Zylindertrommel gegenüber der Triebscheibe und damit den das Verdrängungsvolumen bestimmenden Kolbenhub zu ermitteln. Zu diesem Zweck wird üblicherweise der Stellweg bzw. die jeweilige Einstellung des Stellgliedes zum Verschwenken des Steuerkörpers und damit der Zylindertrommel erfaßt, beispielsweise mittels Wegmeßfedern oder, wie in der DE-OS 19 43 356 beschrieben, mit Hilfe einer am Stellglied ausgebildeten, schräg verlaufenden Kulisse und eines an dieser angreifenden Übertragungsstiftes. Ein Nachteil dieser mittelbaren Erfassung besteht darin, daß sich das axiale und das radiale Lagerspiel des Stellgliedes sowie sämtlicher beweglicher, die Verbindung zum Steuerkörper herstellender Verbindungselemente summiert. Das resultierende Gesamtspiel beeinträchtigt in unerwünschter Weise die Genauigkeit der Steuerung bzw. Regelung des Verdrängungsvolumens der Axialkolbenmaschine.

Es ist Aufgabe der Erfindung, eine Axialkolbenmaschine der eingangs genannten Art mit einer Abtasteinrichtung auszurüsten, die bei einfacher Konstruktion eine sehr genaue Ermittlung der Schwenkstellung der Zylindertrommel erlaubt.

Diese Aufgabe wird durch die kennzeichnenden Merkmale des Patentanspruchs 1 gelöst.

Mit der erfindungsgemäßen Abtasteinrichtung erfolgt die Erfassung der Schwenkstellung der Zylindertrommel direkt an dem ihr unmittelbar benachbarten Bauteil, nämlich dem Steuerkörper, auf dem sie über einen Mittelzapfen oder selbstzentrierend mit Hilfe einer sphärischen Steuerfläche gelagert ist. Sämtliches Spiel außer dem relevanten radialen Spiel zwischen Zylindertrommel und Mittelzapfen bzw. Steuerspiegel ist ausgeschaltet. Eventuell noch auftretende Erfassungsungenauigkeiten durch dieses radiale Spiel sind vernachlässigbar klein, so daß eine weitere Reduzierung der Erfassungsungenauigkeit mittels einer direkt an der Zylindertrommel angreifenden Abtasteinrichtung nicht erforderlich ist und zudem mit einem die sehr einfache Konstruktion der erfindungsgemäßen Abtasteinrichtung übersteigenden konstruktiven Aufwand erkauft werden müßte.

Es ist denkbar, die Schrägflächenanordnung ebenflächig oder mit einem gekrümmten Verlauf auszubilden. Sie kann, beispielsweise im Fall einer Axialkolbenmaschine mit einer Stromrichtung, aus einer einzigen Schrägfläche bestehen oder, wie etwa im Fall einer Axialkolbenmaschine mit zwei Stromrichtungen, aus zwei Schrägflächen zusammengesetzt sein, die jeweils eine entgegengesetzt verlaufende, je einer der Drehrichtungen zugeordnete Neigung aufweisen.

Als Begrenzungsfläche, an der die Schrägflächenanordnung ausgebildet ist, kann entweder die der Stützfläche des Stütz- und Schwenklagers zugeordneten zylindrischen Bodenfläche des Steuerkörpers oder wenigstens eine der den Führungsflächen des Stütz- und Schwenklagers zugeordneten ebenen Seitenflächen des Steuerkörpers gewählt werden. Dabei kann diejenige Seitenfläche gewählt werden, die bei Betrieb einer entsprechend ausgebildeten und nur eine Stromrichtung aufweisenden Axialkolbenmaschine an eine der beiden Führungsflächen angepreßt wird. Bei einer Axialkolbenmaschine mit zwei Stromrichtungen kann bei Berücksichtigung des Lagerspiels zwischen den Seitenflächen des Steuerkörpers und den Führungsflächen des Stütz- und Schwenklagers eine Abtasteinrichtung genügen. Es können aber auch an jeder Seitenfläche des Steuerkörpers eine Schrägflächenanordnung mit zugeordnetem Meßfühler ausgebildet sein. Vorzugsweise ist die Schrägflächenanordnug teilweise oder vollständig an einem Ansatz des Steuerkörpers ausgebildet. Auf diese Weise wird eine übermäßige Verkleinerung der betreffenden Seitenfläche des Steuerkörpers durch die Schrägflächenanordnung und damit eine Beeinträchtigung der Führung des Steuerkörpers im Stütz- und Schwenklager vermieden. Zum gleichen Zweck kann eine Schrägflächenanordnung gewählt werden, die in der Projektion entlang einem Kreisbogen verläuft, dessen Radius im wesentlichen gleich demjenigen der zylindrischen Stützfläche ist.

Gemäß einer Weiterbildung der Erfindung ist der Meßfühler als ein in einer Durchgangsbohrung im Gehäuse axial geführter Fühlerstift ausgebildet. Der Fühlerstift kann durch eine Feder in Anlage an die Schrägflächenanordnung gehalten sein.

Vorteilhafterweise steht der Führungsstift schräg unter einem Winkel von im wesentlichen 90° plus dem Neigungswinkel der Schrägflächenanordnung auf derselben.

Gemäß einer Weiterbildung der Erfindung ist der Meßfühler als induktiver Wegaufnehmer ausgebildet.

Nachstehend ist die Erfindung anhand eines bevorzugten Ausführungsbeispiels unter Bezugnahme auf die Zeichnung näher beschrieben. Es zeigen
- Fig. 1: eine erfindungsgemäße Axialkolbenmaschine im Axialschnitt entlang der Linie I-I in Fig. 2,
- Fig. 2: eine Draufsicht der Abschlußplatte der Axialkolbenmaschine nach Fig. 1 mit Teilschnitt im Bereich der erfindungsgemäßen Abtasteinrichtung,
- Fig. 3: eine Seitenansicht der Abschlußplatte mit Steuerkörper nach Fig. 1 mit Teilschnitt entlang der Linie III-III in Fig. 2, und
- Fig. 4: einen Meßfühler der Abtasteinrichtung nach den Fig. 2 und 3 in einer Ausführungsform als induktiver Wegaufnehmer.

Die erfindungsgemäße Axialkolbenmaschine ist in Schrägachsen-Bauweise ausgeführt und umfaßt in bekannter Weise ein Gehäuse 1 mit einer unteren Abschlußplatte 2, eine im oberen Gehäusebereich über ein Kugellager 3 drehbar gelagerte Triebwelle 4, eine mit dieser einteilig verbundene Triebscheibe 5, eine dieser gegenüber schwenkbare Zylindertrommel 6, einen Verteiler oder Steuerkörper 7, der in einem in der Abschlußplatte 2 ausgebildeten Stütz- und Schwenklager schwenkbar abgestützt ist, eine Stelleinrichtung zum Verschwenken des Steuerkörpers 7 sowie eine Abtasteinrichtung zum unmittelbaren Erfassen der jeweiligen Schwenkstellung der Zylindertrommel 6. Letztere ist auf dem Steuerkörper 7 in bekannter Weise drehbar gelagert. Diese Lagerung ist selbstzentrierend; zu diesem Zweck sind sowohl die untere Stirnfläche 8 der Zylindertrommel 6 als auch die (obere) Steuerfläche 9 des Steuerkörpers 7 mit konkavem bzw. konvexem Verlauf sphärisch ausgebildet. In der Zylindertrommel 6 sind in bekannter Weise axial verlaufende und gleichmäßig über den Umfang verteilte Zylinderräume 10 ausgebildet, die über Zylinderkanäle 11 an der unteren Stirnfläche 8 der Zylindertrommel 6 ausmünden. In den Zylinderräumen 10 verschiebbar geführte Kolben 12 sind über Kolbenstangen 13 mit der Triebscheibe 5 über in derselben gelagerte Kugelgelenke 14 drehmitnehmbar verbunden.

In einer zentralen Sackbohrung 15 in der Zylindertrommel 6 sitzt eine Druckfeder 16, die sich gegen einen über eine Kugel 17 in der Triebscheibe 5 gelagerten, in die Sackbohrung 15 hineinragenden Mittelzapfen 18 abstützt und auf diese Weise die Zylindertrommel 6, wenn keine Öldruckkräfte auftreten, in Anlage an den Steuerkörper 7 hält. Von der Sackbohrung 15 geht ein in der unteren Stirnfläche 8 der Zylindertrommel 6 ausmündender Ölkanal 19 aus.

Im Steuerkörper 7 sind in bekannter Weise zwei einander gegenüberliegende Steuernieren 20 ausgebildet, die mit einem Druckstutzen und einem Saugstutzen (beide nicht gezeigt) der Axialkolbenmaschine verbunden sind.

Das Stütz- und Schwenklager umfaßt zwei ebene und parallel zueinander angeordnete Führungsflächen 21 und eine von diesen begrenzte, mit konkavem Verlauf zylindrische Stützfläche 22. Den Führungsflächen 21 und der Stützfläche 22 sind ebene und parallel zueinander angeordnete Seitenflächen 23 bzw. eine mit konvexem Verlauf zylindrische Bodenfläche 24 des Steuerkörpers 7 zugeordnet.

Die Stelleinrichtung umfaßt eine Stellstange 25, die in einer in Krümmungsrichtung der Stützfläche 21 und der Bodenfläche 24 verlaufenden Bohrung 26 in der Abschlußplatte 2 verschiebbar gelagert ist. Die Verschiebung der Stellstange 25 erfolgt durch einen Verstellmechanismus außerhalb der Axialkolbenmaschine. Ein von unten in eine Bohrung 27 im Steuerkörper 7 eingreifender Stellzapfen 28 ist mit der Stellstange 25 gekoppelt. Eine derartige Stelleinrichtung ist beispielsweise in der DE-PS 23 13 575 beschrieben.

Beim Betrieb der Axialkolbenmaschine als Pumpe wird die Triebwelle 4 angetrieben, so daß sie über die Triebscheibe 5, die Kolbenstangen 13 und die Kolben 12 die Zylindertrommel 6 in Drehung versetzt wird. Wenn durch Betätigung des Verstellmechanismus über die Stelleinrichtung 25,28 der Steuerkörper 7 unter Mitnahme der Zylindertrommel 6 derart verschwenkt worden ist, daß letzterer eine Schrägstellung gegenüber der Triebscheibe 5 einnimmt, so vollführen alle in der Zylindertrommel 6 gelagerten Kolben 12 Hubbewegungen; bei Drehung der Zylindertrommel 6 um 360° durchläuft jeder Kolben 12 einen Saug- und einen Kompressionshub, wobei entsprechende Teilölströme erzeugt werden, deren Zu- und Abführung über die Zylinderkanäle 11, die Steuernieren 20 und den Druck- und Saugstutzen erfolgen.

Beim Betrieb der Axialkolbenmaschine als Motor ergibt sich der umgekehrte Vorgang. Der von beispielsweise einer Hydropumpe über den Druckstutzen und die zugeordnete Steuerniere 20 in die Zylinderräume 10 der Zylindertrommel 6 beförderte Druckölstrom bewegt die Kolben 12, wobei die entstehende Kolbenkraft ein Drehmoment auf die Triebscheibe 5 und damit auf die Triebwelle 4 überträgt.

Die Abtasteinrichtung umfaßt eine an einer Seitenfläche 23 des Steuerkörpers 7 und einem Ansatz 30 desselben (s. Fig. 2) ausgebildete Schrägfläche 31 und einen Meßfühler 32 in Form eines Fühlerstiftes, der eine senkrecht zu den Führungsflächen 21 verlaufende Durchgangsbohrung 33 in der Abschlußplatte 2 durchsetzt und mittels einer Feder 34 (nur in Fig. 4 dargestellt) mit seiner Fühlerspitze 35 in ständiger Anlage an die Schrägfläche 31 gehalten ist. Letztere weist einen konstanten Neigungswinkel α sowie eine dem Schwenkbereich entsprechende Länge auf. Sie verläuft in Richtung des Ansatzes 30 mit zunehmendem Abstand von der zugeordneten Führungsfläche 21. Wie in Fig. 3 deutlich zu erkennen ist, verläuft die Schrägfläche 31 in der Projektion als relativ schmales Band entlang einem Kreisbogen, dessen Radius gleich demjenigen der zylindrischen Stützfläche 22 und Bodenfläche 24 ist.

Der Meßfühler gemäß Fig. 4 ist in bekannter Weise als induktiver Wegaufnehmer mit Längsanker ausgebildet. Zu diesem Zweck ist ein T-förmiges Rohrstück 36 vorgesehen, das mit einem Endstück 37 in die Durchgangsbohrung 33 hineingeschraubt und mittels einer Kontermutter 38 gesichert ist. Die Feder 34 stützt sich am Endstück 37 ab und beaufschlagt einen Bund 39 des Fühlerstiftes 32 mit größerem Durchmesser. Der Fühlerstift 32 ragt mit seinem der Fühlerspitze 35 gegenüberliegenden Endabschnitt in den im Rohrstück 36 befindlichen Längsanker (nicht gezeigt) hinein. Die erforderlichen Leitungsverbindungen sind durch die seitliche Abzweigung 36a des Rohrstücks 36 nach außen abgeführt.

Während der Verschwenkung des Steuerkörpers 7 wird die an ihm ausgebildete und mit ihm bewegte Schrägfläche 31 am Fühlerstift 32 unter Verschiebung desselben vorbeigeführt. Die dabei jeweils eingenommene Stellung des Fühlerstiftes 32 innerhalb der Durchgangsbohrung 33 bzw. seine Eindringtiefe in den Längsanker entspricht der jeweiligen Schwenkstellung des Steuerkörpers 7 und damit der Zylindertrommel 6 gegenüber der Triebscheibe 5. Vor Inbetriebnahme der Abtasteinrichtung 31,32 ist eine Kalibrierung zur Bestimmung derjenigen Stellung des Fühlerstiftes 32 erforderlich, die sich bei der dem Null-Verdrängungsvolumen entsprechenden Schwenkstellung des Steuerkörpers 7 ergibt.

Die in den Fig. 2 und 3 gezeigte Anordnung und Lage der Schrägfläche 31 und des Meßfühlers 32 läßt sich auch für Axialkolbenmaschinen mit zwei Stromrichtungen verwenden, d.h., der Steuerkörper 7 kann zusammen mit der Zylindertrommel 6 in entgegengesetzten Richtungen von einem negativen Winkelbereich über den Winkel 0 in einen positiven Winkelbereich und zurück verschwenkt werden. Treten während des Betriebs entsprechend der Ausführung der sphärischen Flächen 8, 9 an der Zylindertrommel 6 und am Steuerkörper 7 Kraftkomponenten auf, die letzteren in Abhängigkeit von der Stromrichtung an die eine oder andere Führungsfläche 21 anpressen, wie dies in der DE-PS 23 13 575 beschrieben ist, so ergibt sich stets eine eindeutig bestimmte, lediglich um das seitliche Lagerspiel unterschiedliche Lage des Steuerkörpers 7 relativ zu den Führungsflächen 21. Da sich folglich die bei einander entsprechenden Schwenkstellungen des Steuerkörpers 7 im positiven und im negativen Winkelbereich ergebenden Stellungen des Fühlerstiftes 32 innerhalb der Durchgangsbohrung 33 lediglich um das genannte seitliche Lagerspiel unterscheiden, ist lediglich eine Abtasteinrichtung zur exakten Bestimmung des Verdrängungsvolumens der Axialkolbenmaschine erforderlich. Dabei ist es gleichgültig, welcher Seite des Stütz- und Schwenklagers die Abtasteinrichtung zugeordnet ist.

## Patentansprüche

1. Axialkolbenmaschine in Schrägachsen-Bauweise mit einer in einem Gehäuse (1) drehbar gelagerten Triebscheibe (5) und einer dieser gegenüber schwenkbaren Zylindertrommel (6), die über in ihr axial bewegbare Kolben (12) mit der Triebscheibe (5) drehmitnehmbar verbunden und auf einem Axial- und Radialkräfte aufnehmenden Steuerkörper (7) drehbar gelagert ist, der in einem in einer Gehäuse-Abschlußplatte (2) ausgebildeten Stütz- und Schwenklager mit einer zylindrischen Stützfläche (22) und zwei diese seitlich begrenzenden parallelen Führungsflächen (21) schwenkbar abgestützt und geführt ist und dessen Verschwenkung über ein Stellglied erfolgt,
**gekennzeichnet durch**
eine die jeweilige Schwenkstellung des Steuerkörpers (7) und damit der Zylindertrommel (6) unmittelbar erfassende Abtasteinrichtung (31,32) mit einem im Gehäuse (1,2) beweglich geführten bzw. gelagerten Meßfühler (32), der an einer geneigten Schrägflächenanordnung (31) in Anlage gehalten ist, die an wenigstens einer der Begrenzungsflächen (23,24) des Steuerkörpers (7), die sich in dessen Schwenkrichtung erstrecken, ausgebildet ist.

2. Axialkolbenmaschine nach Anspruch 1,
**dadurch gekennzeichnet,**
daß wenigstens eine der den Führungsflächen (21) zugeordnete Seitenfläche des Steuerkörpers (7) die die Schrägflächenanordnung (31) aufweisende Begrenzungsfläche ist.

3. Axialkolbenmaschine nach Anspruch 1 oder 2,
**dadurch gekennzeichnet,**
daß die Schrägflächenanordnung (31) teilweise oder vollständig an einem Ansatz (30) des Steuerkörpers (7) ausgebildet ist.

4. Axialkolbenmaschine nach wenigstens einem der vorhergehenden Ansprüche,
**dadurch gekennzeichnet,**
daß die Schrägflächenanordnung (31) in der seitlichen Projektion entlang einem Kreisbogen verläuft, dessen Radius im wesentlichen gleich demjenigen der zylindrischen Stützfläche (22) ist.

5. Axialkolbenmaschine nach wenigstens einem der vorhergehenden Ansprüche,
**dadurch gekennzeichnet,**
daß der Meßfühler (32) als ein in einer Durchgangsbohrung (33) im Gehäuse (1,2) axial geführter Fühlerstift (32) ausgebildet ist.

6. Axialkolbenmaschine nach Anspruch 5,
**dadurch gekennzeichnet,**
daß der Fühlerstift (32) durch eine Feder (34) in Anlage an die Schrägflächenanordnung (31) gehalten ist.

7. Axialkolbenmaschine nach Anspruch 5 oder 6,
**dadurch gekennzeichnet,**
daß der Fühlerstift (32) schräg unter einem Winkel von im wesentlichen 90° plus dem Neigungswinkel (α) der Schrägflächenanordnung (31) auf derselben steht.

8. Axialkolbenmaschine nach wenigstens einem der vorhergehenden Ansprüche,
dadurch **gekennzeichnet,**
daß der Meßfühler (32) als induktiver Wegaufnehmer (32,36) ausgebildet ist.

## Claims

1. Axial piston machine of bent axis construction having a drive disk (5) rotatably mounted in a housing (1) and a cylinder barrel (6) swivelable with respect to the drive disk, which barrel is connected, by way of axially movable pistons (12) therein, with the drive disk (5) so as to be rotatable with the disk and is rotatably mounted on a control member (7) which takes up axial and radial forces, which control member is swivelably supported and guided in a thrust and swivel bearing formed in a housing stop plate (2) and having a cylindrical support surface (22) and two parallel guide surfaces (21) laterally bounding the support surface, the swivelling of the control member taking place by way of an adjusting element,
characterised by
a sensing device (31, 32) directly detecting the swivel position of the control member (7) and hence of the cylinder barrel (6), and having a sensing element (32) movably guided or supported in the housing (1, 2), which sensing element is held in contact with an oblique inclined plane arrangement (31) which is formed on at least one of the bounding surfaces (23, 24) of the control member (7) which extend in the direction of swivelling of the control member.

2. Axial piston machine according to claim 1, characterised in that at least one of the side surfaces of the control member (7) associated with the guide surfaces (21) is the bounding surface having the inclined plane arrangement (31).

3. Axial piston machine according to claim 1 or 2, characterised in that the inclined plane arrangement (31) is formed partly or wholly on an extension (30) of the control member (7).

4. Axial piston machine according to at least one of the preceding claims, characterised in that the inclined plane arrangement (31), in side projection, follows an arc the radius of which is substantially the same as that of the cylindrical support surface (22).

5. Axial piston machine according to at least one of the preceding claims, characterised in that the sensing element (32) is formed as a sensing pin (32) axially guided in a through bore (33) in the housing (1, 2).

6. Axial piston machine according to claim 5, characterised in that the sensing pin (32) is held in contact with the inclined plane arrangement (31) by a spring (34).

7. Axial piston machine according to claim 5 or 6, characterised in that the sensing pin (32) stands obliquely on the inclined plane arrangement (31) at an angle of substantially 90° plus the oblique angle (a) of the inclined plane arrangement.

8. Axial piston machine according to at least one of the preceding claims, characterised in that the sensing pin (32) is formed as an inductive displacement pick-up (32, 36).

## Revendications

1. Machine à pistons axiaux à axe oblique, avec un disque d'entraînement (5) monté à rotation dans un carter (1), et un barillet à cylindres (6), susceptible de pivoter par rapport au disque d'entraînement (5) et relié de façon à pouvoir être entraîné en rotation au disque moteur (5), par l'intermédiaire de pistons (12) à déplacement axial, et monté à rotation sur un corps de commande (7) supportant les efforts axiaux et radiaux et soutenu et guidé, de façon à pouvoir pivoter, dans un palier d'appui et de pivotement, réalisé dans une plaque de délimitation de carter (2), avec une face d'appui (22) cylindrique et deux faces de guidage (21) parallèles, la délimitant latéralement, le pivotement du corps de commande (7) s'effectuant par l'intermédiaire d'un organe de réglage, caractérisée par un dispositif de palpage (31, 32), appréhendant directement la position de pivotement spécifique du corps de commande (7) et, ainsi, du barillet à cylindres (6), avec une sonde de mesure (32), guidée mobile, respectivement montée dans le carter (1, 2), maintenue en appui sur un agencement à face oblique (31) incliné, réalisé en au moins l'une des faces de limitation (23, 24) du corps de commande (7) en s'étendant dans sa direction de pivotement.

2. Machine à pistons axiaux selon la revendication 1, caractérisée en ce qu'au moins une face latérale associée aux faces de guidage (21), du corps de commande (7) est la face de limitation présentant l'agencement à face oblique (31).

3. Machine à pistons axiaux selon la revendication 1 ou 2, caractérisée en ce que l 'agencement à face oblique (31) est réalisé partiellement ou totalement sur un appendice (30) du corps de commande (7).

4. Machine à pistons axiaux selon au moins l'une des revendications précédentes, caractérisée en ce que l'agencement à face oblique (31) s'étend en projection latérale le long d'un arc de cercle, dont la rayon est sensiblement égal à celui de la face d'appui cylindrique (22).

5. Machine à pistons axiaux selon au moins l'une des revendications précédentes, caractérisée en ce que la sonde de mesure (32) est réalisée sous forme d'une tige de palpeur (32), guidée axialement dans un trou traversant (33) réalisé dans le carter (1, 2).

6. Machine à pistons axiaux selon la revendication 5, caractérisée en ce que la tige de palpeur (32) est maintenue au moyen d'un ressort (34) en appui sur l'agencement à face oblique (31).

7. Machine à pistons axiaux selon la revendication 5 ou 6, caractérisée en ce que la tige de palpeur (32) est orientée obliquement, avec un angle de sensiblement 90° plus l'angle d'inclinaison (α) de l'agencement à face oblique (31) sur celle-ci.

8. Machine à pistons axiaux selon au moins l'une des revendications précédentes, caractérisée en ce que la sonde de mesure (32) est réalisée sous forme de capteur de déplacement (32, 36) inductif.
